# DEMANDE DE BREVET EUROPEEN

(11) **EP 2 426 295 A1**
(43) Date de publication de la demande: **07.03.2012**
(21) Numéro de dépôt: 10175516.3
(22) Date de dépôt: 07.09.2010
(51) Int. Cl.: E05B 9/08, E05B 15/02

(54) **Charnière et cloison de serrure cachée pour porte ou fenêtre**

(71) Demandeur: Menuiserie Rekinger Sàrl, 9638 Pommerloch (LU)
(72) Inventeur: Reckinger, Georges, 9672 Niederwampach (LU)
(74) Mandataire: Lecomte, Didier

(57) **Abrégé**

L'invention concerne un ensemble (1) comprenant un ouvrant (3) monté pivotant sur un cadre dormant (5), le cadre dormant (5) présentant une gâche (25) dans laquelle s'engage le pêne (19) d'une serrure (15) portée par l'ouvrant (3) remarquable en ce que la gâche (25) est disposée saillante sur le cadre dormant (5) et est destinée à s'insérer dans un évidement (21) porté par l'ouvrant (3) en vue de sa coopération avec le pêne (19) afin de maintenir l'ouvrant (3) en position fermée contre le cadre dormant (5). En particulier, l'ensemble (1) selon l'invention permet de rendre invisible le pêne (19) d'une porte.

## Description

L'invention se situe dans le domaine de l'obturation de baies pratiquées dans des murs tels que des portes ou des fenêtres.

Habituellement, une porte ou une fenêtre se composent d'un cadre fixe (ou cadre dormant) débordant sur le mur et sur lequel est fixée, par le biais de gonds ou de charnières, une feuille pivotante (l'ouvrant). Dans le cas d'une porte, par exemple, les gonds sont fixés au cadre et à la porte de manière visible pour l'utilisateur. De même, le pêne est visible puisqu'il sort depuis le flanc de la porte. Enfin, le cadre est généralement visible même lorsque la porte est fermée.

Or il pourrait être intéressant de sortir de cet aspect visuel très traditionnel afin de donner par exemple aux architectes d'intérieur de nouveaux produits présentant un aspect visuel original et nouveau. Mais le fait de chercher à modifier cet aspect visuel traditionnel n'est pas sans engendrer quelques difficultés techniques.

L'invention propose de résoudre les inconvénients de l'art antérieur en proposant un nouveau type d'ensemble permettant d'obturer une baie d'un mur et dont l'aspect visuel par exemple le fait que les gonds, le pêne et/ou le cadre soient visibles est modifié.

A cet effet L'invention a pour objet un ensemble comprenant un ouvrant monté pivotant sur un cadre dormant, le cadre dormant présentant une gâche dans laquelle s'engage le pêne d'une serrure portée par l'ouvrant remarquable en ce que la gâche est disposée saillante sur le cadre dormant et est destinée à s'insérer dans un évidement porté par l'ouvrant en vue de sa coopération avec le pêne afin de maintenir l'ouvrant en position fermée sur le cadre dormant.

De préférence, lorsque l'ouvrant se trouve en position fermée, une de ses faces est en contact avec la face avant du cadre dormant. C'est-à dire que le flanc de l'ouvrant n'est pas en contact avec le cadre dormant.

Dans une mise en oeuvre préférée de l'invention, l'ouvrant est de taille similaire ou supérieure au cadre dormant de telle sorte à ce que la face avant du cadre dormant soit intégralement recouverte par l'ouvrant lorsque l'ouvrant est en position fermée, de préférence l'ouvrant est de taille supérieure au cadre dormant.

De manière optionnelle, la gâche est fixée sur la face avant du cadre dormant.

Avantageusement, l'ouvrant présente une cavité interne ménagée dans son épaisseur, dans laquelle est confiné le pêne de la serrure et dans laquelle ledit pêne se meut.

Eventuellement, l'évidement est une rainure débouchant sur la cavité interne (23) abritant le pêne de telle sorte que lorsque la gâche s'insère dans ladite cavité interne elle se trouve en position pour être traversée par ledit pêne.

De manière optionnelle, le pêne est à un pêne à demi-tour dont la face biseauté est disposée en regard de l'évidement.

Dans un mode de réalisation de l'invention, la gâche présente deux bouches et est apte à coopérer avec deux pênes portés par la serrure, de préférence au moins un des deux pênes est un pêne ordinaire.

Dans un autre mode de réalisation de l'invention, l'ouvrant est monté pivotant sur le cadre dormant au moyen d'un système de gonds invisibles lorsque l'ouvrant est fermé.

Préférentiellement, le cadre dormant est dimensionné pour présenter un espacement entre ses montants verticaux inférieur à la largeur de la baie du mur destiné à pouvoir être obturé par l'ouvrant.

De manière avantageuse, l'accès aux éléments de serrurerie se fait uniquement sur les faces de l'ouvrant de telle sorte à ce que le flanc de l'ouvrant soit exempt de tout élément de serrurerie.

Dans un mode de réalisation préféré de l'invention l'ensemble tel que défini plus avant constitue un bloc-porte. De préférence, la base des montants du cadre dormant présente une découpe sur la face arrière dudit cadre dormant venant en contact avec le mur, la dite découpe étant de forme et de taille adaptée pour contourner les plinthes disposée à la base dudit mur.

Dans un autre mode de réalisation préféré de l'invention l'ensemble tel que défini plus avant constitue un bloc-fenêtre.

L'invention a également pour objet un procédé de pose d'un ensemble tel que défini ci-dessus remarquable en ce qu'il comprend les étapes suivantes :
- positionnement de l'ensemble autour d'une baie pratiquée dans un mur de telle sorte à ce que l'ensemble ne pénètre pas dans ladite baie ;
- fixation de l'ensemble sur la face dudit mur.

Comme on l'aura compris à la lecture de cette définition, l'invention consiste à faire pénétrer la gâche d'une serrure dans l'ouvrant qu'elle est destinée à maintenir fermé. L'invention consiste à proposer de confiner la totalité d'un dispositif de serrure dans l'épaisseur d'un ouvrant de sorte à le masquer à la vue de l'utilisateur. L'invention consiste donc à amener la gâche à l'intérieur de l'ouvrant à la rencontre du pêne qui ne peut être atteint depuis l'extérieur. Contrairement à l'art antérieur où le pêne saillant depuis l'ouvrant allait se placer dans le cadre dormant, l'invention consiste en une gâche saillante depuis le cadre dormant qui va se placer dans l'ouvrant.

On notera qu'il est déjà connu de l'art antérieur des ensembles de portes présentant un élément faisant office de gâche monté saillant depuis le cadre dormant. C'est le cas de l'ensemble présenté dans le document DE202009010049. Néanmoins, comme on peut le constater immédiatement, le cadre, le pêne ou les gonds d'un tel ensemble ne sont pas masqués à la vue de l'utilisateur de la porte, si bien que son aspect visuel, bien que modifié pour répondre à des contraintes d'étanchéité, reste globalement traditionnel.

L'invention sera bien comprise et d'autres aspects et avantages apparaîtront clairement au vu de la description qui suit donnée à titre d'exemple en référence
- La figure 1 est une vue d'une porte selon l'invention dans sa position fermée
- La figure 2 est une vue d'une porte selon l'invention dans sa position ouverte
- La figure 3 est un détail du système de fermeture
- La figure 4 est une coupe transversale du système de porte.

On se réfère à la figure 1 présentant un ensemble (1) selon l'invention. Dans notre exemple cet ensemble (1) constitue un bloc-porte, mais cette application aux portes ne saurait être limitative de l'invention. En effet, l'invention peut être appliquée à tout ensemble destiné à venir fermer la baie d'un mur comme par exemple une fenêtre. Le bloc-porte (1) est présenté sur la figure 1 avec la porte (3) fermée. Comme on peut le voir, la porte (3), c'est-à-dire l'ouvrant (3), est posée contre le chambranle (5), c'est-à-dire contre le cadre dormant (5). L'une des particularités de cet ensemble est que l'ouvrant (3) a la même taille que le cadre dormant (5) de telle sorte à ce que le cadre dormant (5) soit masqué à la vue lorsque l'utilisateur se présente face à la porte (3). De préférence même, le cadre (5) est plus petit que l'ouvrant (3). Autrement dit, l'ouvrant (3) a une taille supérieure au cadre dormant (5) et dépasse par exemple de 3 mm de chaque côté.. Par ailleurs le flanc (7) de l'ouvrant (3) est exempt de tout élément de serrurerie et même, de préférence, de gonds. Une autre particularité de l'ensemble (1) selon l'invention est que le cadre dormant (5) est posé contre le mur (9) et ne pénètre pas dans la baie. L'ensemble (1) est posé et fixé à l'extérieur de l'ouverture pratiquée dans le mur pour y mettre une porte ou une fenêtre. Néanmoins, il est possible d'insérer un cadre dormant (5) selon l'invention dans l'embrasure d'une porte ou d'une fenêtre.

La figure 2 présente le bloc porte avec la porte (3) ouverte. De préférence l'ouvrant (3) est monté pivotant sur le cadre dormant (5) par un système de gonds invisibles (11). Ceci permet de masquer les gonds (11) à la vue de l'utilisateur lorsque l'ouvrant (3) est fermé, posé contre le cadre dormant (5). A cet effet, l'homme du métier prendra soin de pratiquer dans l'ouvrant (3) et le cadre dormant (5) des trous borgnes aptes à recevoir lesdits gonds invisibles. Ce système de gonds est connu de l'homme du métier et ne sera pas détaillé plus avant. De préférence, et avec le souci d'améliorer l'isolation thermique et acoustique de l'ensemble, un joint (29) est disposé sur le cadre dormant (5). Ce joint (29) est de préférence réalisé en caoutchouc thermo-plastique et est destiné à venir s'écraser contre une des faces de l'ouvrant (3), de telle sorte à être pris en sandwich entre l'ouvrant (3) et le cadre dormant (5).

De manière particulièrement avantageuse, le cadre dormant (5) ne pénètre pas dans la baie mais est monté contre le mur (9) dans laquelle est ménagée cette ouverture. Ceci offre plusieurs avantages. En premier lieu, l'ensemble selon l'invention peut être posé après la fin des travaux. De manière avantageuse, il est possible de poser le bloc-porte selon l'invention après la mise en place des plinthes ce qui permet d'éviter une intervention supplémentaire d'adaptation des plinthes. A cet effet, le cadre dormant (5) selon l'invention présentera, de préférence, une découpe au niveau de ses montants verticaux sur la face arrière destinée à être posée contre le mur (9). Lesdites découpes sont de taille et de forme adaptée pour permettre le passage des plinthes. Un autre avantage du bloc porte (1) selon l'invention est qu'il n'est plus nécessaire de s'assurer que les jambages de la baie destinés à recevoir la porte soient parfaitement verticaux. Dans le cas d'une rénovation d'immeuble, il arrive en effet que les jambages des ouvertures de porte ne soient pas parfaitement verticaux. Ce manque de verticalité doit être rattrapé lorsque le châssis de la porte est monté à défaut sinon de ne pas pouvoir fermer correctement la porte. De même, il n'est plus obligatoire d'avoir un dimensionnement exact de la baie par rapport au cadre dormant (5), une certaine tolérance dans les côtes est rendue possible. D'ailleurs, de préférence, l'espacement entre les montants verticaux du cadre est inférieur à la largeur de la baie et le cadre dormant (5) est posé à cheval sur la baie. Le bloc-porte (1) selon l'invention permet donc de s'affranchir au moment de sa pose de certaines des contraintes liées à la baie ce qui rend sa pose facilitée. Néanmoins, pour des raisons esthétiques, et comme illustré à la figure 4, il est possible de prévoir la pose de baguettes (31) de masquage ou d'adaptation sur les zones de jonctions entre le mur (9) et le cadre dormant (5).

Selon l'invention donc est ainsi qu'illustré à la figure 3, l'ouvrant (3) vient se poser sur le cadre dormant (5) par sa face (13) de telle sorte que son flanc (7) ne soit pas en contact avec le cadre dormant (5). Le contact de l'ouvrant (3) avec le cadre dormant (5) se fait uniquement par contact entre la face (13) de l'ouvrant (3) et la face avant du cadre dormant (5). Le cadre dormant (5) ne présente pas d'embrasure.

En se référant à la figure 4 on peut voir que l'ouvrant (3) porte une serrure (15) intégrée en totalité dans son épaisseur. Cette insertion se fait par exemple en creusant une cavité à partir du flanc (7) de la porte et en refermant ensuite cette cavité à l'aide d'une baguette (non représentée). De préférence, les rosaces (33) des poignées sont également intégrées dans l'épaisseur de l'ouvrant (3). La serrure (15) est une serrure classique avec pêne (19). Le pêne (19) utilisé peut être un pêne à demi-tour (ou à ressort) actionné par une poignée (17). Le pêne (19) est intégralement contenu dans l'épaisseur de l'ouvrant (3) et se déplace dans une cavité interne (23) ménagée à cet effet. Le pêne (19) n'est pas saillant par rapport à l'ouvrant (3), il est confiné à l'intérieur de l'ouvrant (3). L'ouvrant présente sur sa face destinée à venir en contact avec le cadre dormant (5) un évidement (21) par exemple sous forme de rainure verticale et débouchant depuis l'extérieur de l'ouvrant (3) sur la cavité interne (23) abritant le pêne (19). Cette rainure (21) est destinée à recevoir la gâche (25) portée par le cadre dormant (5) en vue de sa coopération avec le pêne (19). En effet selon une des caractéristiques essentielles de l'invention la gâche (25) est monté saillante sur le cadre dormant (5). Elle est disposée sur la face avant du cadre dormant (5), c'est-à-dire sur la face placée en regard de l'ouvrant (3) et contre laquelle l'ouvrant (3) vient se placer et entre en contact. De manière avantageuse, la gâche (25) pénètre dans la cavité interne (23) par le biais de la rainure (21) en un emplacement lui permettant à la fois d'être traversée par le pêne (19) de la serrure ou d'être libéré du même pêne lors du déverrouillage de la porte.

Comme on peut le constater, contrairement à la pratique du métier où le pêne est monté saillant et se meut afin d'entrer ou de sortir du cadre dormant, l'invention propose de mouvoir un pêne (19) confiné dans l'ouvrant afin de permettre à la gâche (25) d'entrer ou de sortir de l'ouvrant (3).

Lorsqu'il utilise un pêne à demi-tour, l'homme du métier verra l'avantage à placer la face biseautée du pêne (19) en regard de l'évidement (21) en vue de sa coopération avec la gâche (25).

Selon une mise en oeuvre préférée de l'invention, la gâche (25) présente deux bouches (27) et est apte à coopérer avec deux pênes portés par la serrure (15). De préférence au moins un des pênes est un pêne ordinaire permettant le verrouillage de la porte au moyen d'une clef.

Comme on l'aura compris le procédé de pose d'un ensemble selon l'invention est simplifié par rapport à la pose d'une porte ou d'une fenêtre selon l'art antérieur.
En effet, la pose d'un ensemble (1) selon l'invention comprend les étapes suivantes :
- positionnement de l'ensemble (1) autour d'une baie pratiquée dans un mur (9), de préférence de telle sorte à ce que l'ensemble (1) ne pénètre pas dans la baie du mur (9) ;
- fixation de l'ensemble (1) sur la face dudit mur (9).

La fixation du cadre (5) sur le mur (9) peut se faire par collage mais également, ou de manière complémentaire par le biais d'une fixation mécanique, par exemple au moyen de vis. Dans un tel cas, pour des raisons esthétiques, on aura avantage à masquer ces moyens de fixations au moyen d'une baguette (35) posée sur le cadre (5). De préférence ladite baguette (35) permet également de masquer le moyen de fixation de la gâche (25) sur le cadre.

L'invention ne se limite pas aux modes de réalisation décrits ci-avants, donnés seulement à titre d'exemple mais englobe toutes les variantes que pourra envisager l'homme du métier dans le cadre de la définition qui en a été donnée.

## Revendications

1. Ensemble (1) comprenant un ouvrant (3) monté pivotant sur un cadre dormant (5), le cadre dormant (5) présentant une gâche (25) dans laquelle s'engage le pêne (19) d'une serrure (15) portée par l'ouvrant (3) **caractérisé en ce que** la gâche (25) est disposée saillante sur le cadre dormant (5) et est destinée à s'insérer dans un évidement (21) porté par l'ouvrant (3) en vue de sa coopération avec le pêne (19) afin de maintenir l'ouvrant (3) en position fermée contre le cadre dormant (5).

2. Ensemble (1) selon la revendication 1 **caractérisé en ce qu'**en position fermée, une des faces (13) de l'ouvrant (3) est en contact avec la face avant du cadre dormant (5).

3. Ensemble (1) selon l'une des revendications 1 ou 2 **caractérisé en ce que** l'ouvrant (3) est de taille similaire ou supérieure au cadre dormant (5) de telle sorte à ce que la face avant du cadre dormant (5) soit intégralement recouverte par l'ouvrant (3) lorsque l'ouvrant (3) est en position fermée.

4. Ensemble (1) selon l'une des revendications 1 à 3 **caractérisé en ce que** la gâche (25) est fixée sur la face avant du cadre dormant (5).

5. Ensemble (1) selon l'une des revendications 1 à 4 **caractérisé en ce que** l'ouvrant (3) présente une cavité interne (23) ménagée dans son épaisseur, dans laquelle est confiné le pêne (19) de la serrure (15) et dans laquelle ledit pêne (19) se meut.

6. Ensemble (1) selon l'une des revendications 1 à 5 **caractérisé en ce que** l'évidement (21) est une rainure (21) débouchant sur la cavité interne (23) abritant le pêne (19) de telle sorte que lorsque la gâche (25) s'insère dans ladite cavité interne (23), elle se trouve en position pour être traversée par ledit pêne (19).

7. Ensemble (1) selon l'une des revendications 1 à 6 **caractérisé en ce que** le pêne (19) est à un pêne à demi-tour dont la face biseauté est disposée en regard de l'évidement (21).

8. Ensemble (1) selon l'une des revendications 1 à 7 **caractérisé en ce que** la gâche (25) présente deux bouches (27) et est apte à coopérer avec deux pênes portés par la serrure (15) de préférence au moins un des deux pênes est un pêne ordinaire.

9. Ensemble (1) selon l'une des revendications 1 à 8 **caractérisé en ce que** l'ouvrant (3) est monté pivotant sur le cadre dormant (5) au moyen d'un système de gonds invisibles (11).

10. Ensemble (1) selon l'une des revendications 1 à 9 **caractérisé en ce que** le cadre dormant (5) est dimensionné pour présenter un espacement entre ses montants verticaux inférieur à la largeur de la baie du mur (9) destiné à pouvoir être obturée par l'ouvrant (3).

11. Ensemble (1) selon l'une des revendications 1 à 10 **caractérisé en ce que** l'accès aux éléments de serrurerie se fait uniquement sur les faces de l'ouvrant (3) de telle sorte à ce que le flanc (7) de l'ouvrant (3) soit exempt de tout élément de serrurerie.

12. Ensemble selon l'une des revendications 1 à 11 **caractérisé en ce qu'**il constitue un bloc-porte.

13. Ensemble selon la revendication 12 **caractérisé en ce que** la base des montants du cadre dormant (5) présente une découpe sur la face arrière dudit cadre dormant (5) venant en contact avec le mur, ladite découpe étant de forme et de taille adaptée pour contourner les plinthes disposée à la base dudit mur (9).

14. Ensemble selon l'une des revendications 1 à 11 **caractérisé en ce qu'**il constitue un bloc fenêtre.

15. Procédé de pose d'un ensemble (1) selon l'une des revendications 1 à 14 **caractérisé en ce qu'**il comprend les étapes suivantes :
- positionnement de l'ensemble (1) autour d'une baie pratiquée dans un mur (9), de préférence de telle sorte à ce que l'ensemble (1) ne pénètre pas dans ladite baie ;
- fixation de l'ensemble (1) sur la face dudit mur (9).
